# EUROPÄISCHE PATENTSCHRIFT

(11) **EP 0 943 869 B1**
(45) Veröffentlichungstag und Bekanntmachung des Hinweises auf die Patenterteilung: **02.07.2003**
(21) Anmeldenummer: 99104381.1
(22) Anmeldetag: 04.03.1999
(51) Int. Cl.: F24C 7/08, H05B 1/02

(54) **Elektroherd mit Steuereinheit und Netzanschlussklemme**
Electric range with a control device and supply terminals
Cuisinière électrique à usage domestique avec dispositif de commande et borne d'alimentation

(30) Priorität: 05.03.1998 DE 19809558
(43) Veröffentlichungstag der Anmeldung: 22.09.1999
(73) Patentinhaber: BSH Bosch und Siemens Hausgeräte GmbH, 81669 München (DE)
(72) Erfinder: Walter, Josef, Dipl.-Ing, 83374 Traunwalchen (DE); Schweig, Dieter, 83301 Traunreut (DE); Lappat, Hans, Dipl.-Ing., 84518 Garching/Alz (DE)

(56) Entgegenhaltungen:
- DE-A- 4 403 331
- DE-A1- 4 323 919

## Beschreibung

Die vorliegende Erfindung betrifft einen Elektroherd oder Backofen mit einer von elektrischen Heizelementen beheizten Backofenmuffel, mit einer Bedieneinheit, einer Steuereinheit und einer elektrischen Leistungsschaltereinheit, die miteinander in Verbindung stehen zum Schalten der Heizelemente an eine Netzspannungsversorgungsleitung, die an einer Netzanschlußklemme angeschlossen ist, die im rückwärtigen Bereich des Elektroherdes gehaltert ist.

Ein derartiges Gargerät ist bekannt aus der Patentschrift DE 33 08 826 C2, wobei eine zentrale Steuerleiterplatte zur Verteilung der Steuerleitungen zu den einzelnen Steuerund Regeleinrichtungen und eine weitere davon getrennte Leiterplatte für die Leistungsschalter- und Netzanschlußeinheit der Heiz- bzw. -Kochstellen vorgesehen ist. Die einzelnen Steuerleitungen sind mit voneinander abweichenden Leistungssteckem versehen, während die Steuer- und Regeleinrichtungen und die Leistungsschaltereinheit als entsprechende Gegenstücke jeweils zu den einzelnen Leistungssteckem korrespondierende Steckbuchsen aufweisen. Nachteilig an diesem Stand der Technik ist der große Verkabelungs- und Montageaufwand.

Aufgabe der vorliegenden Erfindung ist es deshalb, diesen Verkabelungs- und Montageaufwand bei einem Elektroherd nach dem Oberbegriff des Patentanspruches 1 zu verringern.

Erfindungsgemäß ist dies dadurch erreicht, daß bei einem gattungsgemäßen Elektroherd oder Backofen die Steuereinheit im Bereich der Rückwand der Backofenmuffel angeordnet ist. Durch die Plazierung der Steuereinheit in diesem Bereich kann Leitungs- bzw. Kabelmaterial eingespart werden. Aufgrund der kurzen elektrischen Verbindungsleitungen ist zudem der Aufwand zum Entstören elektrischer Baugruppen im Elektroherd stark verringert. Weiterhin ist an dieser kühlen Stelle im Elektroherd die thermische Beanspruchung der elektrischen Komponenten der Steuereinheit besonders gering.

Vorteilhafterweise ist die Steuereinheit in unmittelbarer Nähe der Netzanschlußklemme angeordnet und bildet mit dieser zusammen eine Baueinheit, beispielsweise in Form einer gemeinsamen Leiterplatte. Diese Baueinheit kann vor dem Einbau in den Elektroherd gesondert vormontiert und geprüft werden.

Besonders kompakt und zuverlässig wird der Elektroherd, wenn zusätzlich die Leistungsschaltereinheit in unmittelbarere Nähe der Steuereinheit und der Netzanschlußklemme angeordnet ist. Dadurch ist der Verkabelungsaufwand gegenüber dem Stand der Technik deutlich reduziert. Gegebenenfalls können die Einheiten auf einer oder mehreren Leiterplatten plaziert sein, die in einem Gehäuse angeordnet sind. Dieses Gehäuse kann mit entsprechenden Lüftungsöffnungen versehen sein und kann kühltechnisch günstig in einem durch einen Kühllüfter des Elektroherdes bewirkten Kühlluftstrom im Zwischenraum zwischen Backofenmuffel und Gehäuse des Elektroherdes angeordnet sein. Diese Baueinheit kann zusätzlich auch die Steuerung bzw. Spannungsversorgung eines dem Elektroherd zugeordneten Kochfeldes oder einer Dunstabzugshaube übernehmen.

Gemäß einer bevorzugten Ausführungsform ist die Steuereinheit mit der Bedieneinheit lediglich über eine Niederspannungsleitung verbunden. Die für die Bedieneinheit erforderliche Niederspannung wird bereits im Bereich der Steuereinheit erzeugt, wodurch sich der Aufbau der Schalterfront bzw. der Bedieneinheit hinsichtlich berührbarer Teile, die elektrische Spannung annehmen können, vereinfachen läßt. Die 3mm-Trennung des Elektroherdes beim Abschalten erfolgt in der Steuereinheit bzw. in der Leistungsschaltereinheit. Unter der Voraussetzung, daß die 230 V-Verbraucher-Anschlüsse insbesondere die der Heizelemente auch im rückwärtigen Bereich des Elektroherdes angeordnet sind, ist der räumliche Bereich innerhalb des Gehäuses, in dem die Netzspannung von 230 V im Elektroherd bereitgestellt sind, günstigerweise auf den rückwärtigen Bereich des Elektroherdes hinter der Backofenmuffelrückwand begrenzt. Alternativ zu der Niederspannungsleitung kann die Kommunikation zwischen der Steuereinheit und der Bedieneinheit auch über eigene Datenbusleitungen, Lichtleitertechnik oder Funk- bzw. Infrarotübertragung erfolgen.

Zur Verringerung der Leitungsanzahl und damit des Kabelbaums sind der Steuereinheit und der Bedieneinheit Modulations- und Demodulationseinheiten zugeordnet. Diese stellen die Kommunikation zwischen den beiden Einheiten auf beispielsweise einer ohnehin vorhandenen Netzspannungs- oder Niederspannungsleitung sicher.

Besonders montage- und kostenfreundlich ist es, wenn die elektrischen Anschlüsse der Heizelemente auch an der Rückwand der Backofenmuffel angeordnet sind.

Besonders hohe Backofenmuffeln und damit ein besonders großes Garraumvolumen ist möglich, wenn die Bedieneinheit - wie oben beschrieben ohne Steuereinheit und ohne Netzteil - aufgebaut ist, und die Steuer- sowie die Leistungsschaltereinheit im Bereich der Netzanschlußklemme angeordnet sind. Die Bedieneinheit kann nämlich sehr flach realisiert werden, wenn sie lediglich flache Bedien- und Anzeigeelemente aufweist.

Nachfolgend ist anhand einer schematischen Darstellung ein Ausführungsbeispiel des erfindungsgemäßen Elektroherdes beschrieben.

In der Figur ist in perspektivischer Ansicht von hinten ein Backofen 1 stark vereinfacht gezeigt. Bei einem metallischen Gehäuse 3 des Backofens 1 ist zur übersichtlichen Darstellung die Deckwand und die Rückwand weggelassen sowie eine Seitenwand und die Bodenwand nur teilweise dargestellt. Unterhalb einer an sich bekannten Frontblende 5 mit Anzeige- und Bedienelementen des Backofens 1 ist in dem Gehäuse 3 eine an sich bekannte Backofenmuffel 7 gehaltert. Diese ist frontseitig offen und durch eine nicht gezeigte Backofentür verschließbar. Auch die thermische Isolation der Backofenmuffel 7 ist aus Vereinfachungsgründen nicht dargestellt. An der Rückseite der Frontblende 5 ist eine Bedienkonsole 9 befestigt. Diese weist die an sich bekannten Bedien- und Anzeigeelemente des Backofens 1 auf. An der Rückwand der Backofenmuffel 7 ist ein Steuergehäuse 11 befestigt. Zu diesem Steuergehäuse 11 führen zum einen eine Netzanschlußleitung 13 des elektrischen Hausnetzes, eine Niederspannungs-Verbindungsleitung 15 zur Bedienkonsole 9, sowie Heizelement-Leitungen 17 zu elektrischen Anschlußstellen an der Rückwand der Backofenmuffel 7. In dem Steuergehäuse 11 sind als eine elektrische Baueinheit eine Steuereinheit 19, eine Leistungsschaltereinheit 21 und eine Netzanschlußklemme 23 vorgesehen. Das Steuergehäuse 11 ist in einem kühlen Bereich des Gehäuses 3 des Backofens 1 entsprechend den Sicherheitsanforderungen an die Netzanschlußklemme 23 angeordnet. Die elektrischen Verbindungen zwischen der Netzanschlußklemme 23, der Steuereinheit 19 und der Leistungsschaltereinheit 21 sind innerhalb des Steuergehäuses 11 zum Teil auf gemeinsamen Leiterplatten realisiert.

Entsprechend den an der Bedienkonsole 9 vorgegebenen Betriebsparametem für den Backofen 1 steuert die Steuereinheit 19 die Leistungsschaltereinheit 21. Dadurch werden die an den Heizelement-Leitungen 17 angeschlossenen an sich bekannten Heizkörper des Backofens 1 leistungsmäßig gesteuert. Zur Kommunikation zwischen der Bedienkonsole 9 und der Steuereinheit 19 ist im Steuergehäuse 11 eine erste Modulations-/Demodulationseinheit 25 und in der Bedienkonsole 9 eine zweite Modulations-/Demodulationseinheit vorgesehen. Die jeweiligen Kommunikationssignale werden in die zur Versorgung der Anzeige- und Bedienelemente der Bedienkonsole 9 ohnehin vorhandene Niederspannungs-Verbindungsleitung 15 eingespeist bzw. von dieser gelesen.

## Patentansprüche

1. Elektroherd oder Backofen mit einer von elektrischen Heizelementen beheizten Backofenmuffel, mit einer Bedieneinheit, einer Steuereinheit und einer elektrischen Leistungsschaltereinheit, die miteinander in Verbindung stehen zum Schalten der Heizelemente an eine Netzspannungsversorgungsleitung, die an einer Netzanschlußklemme angeschlossen ist, die im rückwärtigen Bereich des Elektroherdes gehaltert ist, **dadurch gekennzeichnet, daß** die Steuereinheit (19) im Bereich der Rückwand der Backofenmuffel (7) angeordnet ist.

2. Elektroherd nach Anspruch 1, **dadurch gekennzeichnet, daß** die Steuereinheit (19) in unmittelbarer Nähe der Netzanschlußklemme (23) angeordnet ist und insbesondere mit dieser zusammen eine Baueinheit bildet.

3. Eletroherd nach Anspruch 1 oder 2, **dadurch gekennzeichnet, daß** die Leistungsschaltereinheit (21) im Bereich der Steuereinheit (19) und der Netzanschlußklemme (23) angeordnet ist.

4. Elektroherd nach einem der vorhergehenden Ansprüche, **dadurch gekennzeichnet, daß** die Steuereinheit (19) mit der Bedieneinheit (9) lediglich über eine Niederspannungsleitung (15) verbunden ist.

5. Elektroherd nach einem der vorhergehenden Ansprüche, **dadurch gekennzeichnet, daß** der Steuereinheit (19) und der Bedieneinheit (9) Modulationsund Demodulationseinheiten (25, 27) zugeordnet sind, die zwischen beiden auszutauschende Signale auf Verbindungsleitungen (15) einspeisen und auslesen.

6. Elektroherd nach einem der vorhergehenden Ansprüche, **dadurch gekennzeichnet, daß** die elektrischen Anschlüsse der Heizelemente an der Rückwand der Backofenmuffel (7) angeordnet sind.

7. Elektroherd, bei dem die Einbauhöhe der Bedieneinheit den Abstand zwischen der Deckwand des Gehäuses und der Deckwand der Backofenmuffel bestimmt, nach einem der vorhergehenden Ansprüche, **dadurch gekennzeichnet, daß** dieser Abstand weniger als etwa 5 cm beträgt.

## Claims

1. Electric oven or baking oven with a baking oven muffle which is heatable by electrical heating elements, with an operating unit, a control unit and an electrical power switching unit, which are interconnected for switching the heating elements to a mains voltage supply line which is connected to a mains terminal mounted in the rearward region of the electric oven, **characterised in that** the control unit (19) is arranged in the region of the back wall of the baking oven muffle (7).

2. Electric oven according to claim 1, **characterised in that** the control unit (19) is arranged in the immediate proximity of the mains connection terminal (23) and, in particular, forms a constructional unit therewith.

3. Electric oven according to claim 1 or 2, **characterised in that** the power switching unit (21) is arranged in the region of the control unit (19) and the mains connection terminal (23).

4. Electric oven according to one of the preceding claims, **characterised in that** the control unit (19) is connected with the operating unit (9) merely by way of a low-voltage line (15).

5. Electric oven according to one of the preceding claims, **characterised in that** modulation and demodulation units (25, 27) are associated with the control unit (19) and the operating unit (9) and feed in and take out, between the two units, signals, which are to be exchanged, on connecting lines (15).

6. Electric oven according to one of the preceding claims, **characterised in that** the electrical connections of the heating elements are arranged at the back wall of the baking oven muffle (7).

7. Electric oven, in which the installation height of the operating unit determines the spacing between the top wall of the housing and the top wall of the baking oven muffle, according to one of the preceding claims, **characterised in that** this spacing amounts to less than approximately 5 cm.

## Revendications

1. Cuisinière électrique ou four de cuisson avec une moufle de four chauffée par des éléments chauffants électriques, avec une unité d'utilisation, une unité de commande et une unité formant interrupteur d'alimentation électrique, qui sont en relation ensemble pour la commutation des éléments chauffants à une ligne d'alimentation de la tension de réseau, qui est raccordée à une borne de connexion au réseau, qui est maintenue dans une zone arrière de la cuisinière électrique, **caractérisée en ce que** l'unité de commande (19) est disposée dans la zone de la paroi arrière de la moufle de four (7).

2. Cuisinière électrique selon la revendication 1, **caractérisée en ce que** l'unité de commande (19) est disposée à proximité directe de la borne de connexion au réseau (23) et forme en particulier avec celle-ci un module.

3. Cuisinière électrique selon la revendication 1 ou 2, **caractérisée en ce que** l'unité formant interrupteur d'alimentation (21) est disposée dans la zone de l'unité de commande (19) et de la borne de connexion au réseau (23).

4. Cuisinière électrique selon l'une des revendications précédentes, **caractérisée en ce que** l'unité de commande (19) est reliée à l'unité d'utilisation (9) uniquement par une ligne à basse tension (15).

5. Cuisinière électrique selon l'une des revendications précédentes, **caractérisée en ce que** des unités de modulation et de démodulation (25, 27) sont associées à l'unité de commande (19) et à l'unité d'utilisation (9), qui alimentent et sélectionnent entre les deux des signaux à échanger sur les lignes de liaison (15).

6. Cuisinière électrique selon l'une des revendications précédentes, **caractérisée en ce que** les raccords électriques des éléments chauffants sont disposés sur la paroi arrière de la moufle de four (7).

7. Cuisinière électrique selon l'une des revendications précédentes, dans laquelle la hauteur de montage de l'unité d'utilisation détermine l'écartement entre la paroi de recouvrement du corps et la paroi de recouvrement de la moufle de four, **caractérisée en ce que** cet écartement est inférieur à 5 cm.
